# EUROPÄISCHE PATENTSCHRIFT

(11) **EP 1 607 503 B1**
(45) Veröffentlichungstag und Bekanntmachung des Hinweises auf die Patenterteilung: **03.08.2011**
(21) Anmeldenummer: 04014176.4
(22) Anmeldetag: 17.06.2004
(51) Int. Cl.: D04B 15/36

(54) **Strickschloss**
knitting cam
came de tricotage

(43) Veröffentlichungstag der Anmeldung: 21.12.2005
(73) Patentinhaber: H. Stoll GmbH & Co. KG, 72760 Reutlingen (DE)
(72) Erfinder: Diebold, Armin, 72393 Burladingen (DE); Wörnle, Martin, 72810 Gomaringen (DE)
(74) Vertreter: Kohler Schmid Möbus

(56) Entgegenhaltungen:
- DE-A- 3 327 093

## Beschreibung

Seit es Flachstrickmaschinen gibt, wird die Vortriebs- und Rückzugsbewegung der Stricknadeln durch Strickschlösser bewirkt. Diese Strickschlösser besitzen Kurvenbahnen (Schlossdurchgänge), in welche die Nadelfüße eingreifen. Sobald die Strickschlösser in Maschinenlängsrichtung verschoben werden, bewegen sich die Stricknadeln quer zur Maschinenlängsachse.

Schon in der frühen Entwicklung der Flachstrickmaschine wurde die Notwendigkeit erkannt, dass es unterschiedliche Vortriebswege für die Stricknadel geben muss.

In der DE 7777 ist ein Nadelaustriebsteil beschrieben, welches in vertikaler Richtung verschoben werden kann und somit unterschiedliche Austriebswege der Nadel ermöglicht.

Durch die DE 21412 ist ein zweiteiliges Nadelaustriebsteil bekannt geworden. Ein Unterteil ist starr mit einer Schlossplatte verbunden. Ein Oberteil ist in vertikaler Richtung nach oben verschiebbar. Befindet sich das Oberteil in seiner unteren Position, so erfolgt der größte Nadelaustrieb. Befindet es sich in seiner oberen Position, so öffnet sich ein Schlossdurchgang, durch welchen die Nadeln nur auf 1/3 ihrer maximalen Austriebshöhe ausgetrieben werden.

Zum Stand der Technik gehören Strickschlösser, bei denen mittels örtlich übereinander liegender Schlossdurchgänge die unterschiedlichen Nadelaustriebe, z. B. für Fang-Masche-Übergeben, realisiert werden.

Die einzelnen Schlossdurchgänge unterscheiden sich durch unterschiedliche Eingriffshöhen auf die Füße der Nadeln. Bei bekannten Strickschlosskonstruktionen werden die Nadelfüße durch gesteuerte Drückerelemente in ihre Höhenposition gebracht. (siehe DE 3537612). Die möglichen Höhenpositionen der Nadelfüße reichen von gänzlich im Nadelkanal versenkt bis zur vollen Fußhöhe, welche aus dem Nadelkanal ragt.

Da es bei den Strickschlössern, entsprechend dem geschilderten Stand der Technik, Schlossdurchgänge gibt, bei denen der Nadelfuß nicht in voller Höhe eingreifen kann, erhöht sich die Flächenpressung mit abnehmender Eingriffshöhe des Nadelfußes. Die Erhöhung der Flächenpressung vergrößert den Verschleiß an den Nadelfüßen und an den Schlossteilen, welche den Schlossdurchgang bilden. Diese Erhöhung des Verschleißes ist ein nachteiliger Aspekt der Strickschlösser entsprechend dem Stand der Technik.

Die DE-A-3327093 beschreibt ein Strickschloss für Schiebernadeln, das eine Dreiwegetechnik realisiert, d. h. bei dem die Nadeln abhängig von der Stelle ihrer Auswahl im Strickschloss eine Masche bilden, einen Fanghenkel bilden oder gar nicht am Strickvorgang teilnehmen. Die verschiedenen Schlossdurchgänge werden durch vier Schlossteile begrenzt, wobei zwei der Schlossteile nur bei der Schlittenumkehr und nur gemeinsam, aber nicht relativ zueinander verstellbar sind. Dieses als Drückerschloss ausgeführte Strickschloss ist im Aufbau aufwändig. Die Schlossdurchgänge weisen überwiegend eine Breite auf, die der Nadelfußbreite entspricht.

Der Erfindung liegt die Aufgabe zugrunde, ein Strickschloss mit mindestens zwei Schlossdurchgängen zu entwickeln, welches konstruktiv einfach ist und einen möglichst geringen Verschleiß an den Nadelfüßen und an den Schlossteilen aufweist.

Diese Aufgabe wird durch ein Strickschloss mit den Merkmalen des Anspruchs 1 gelöst. Die Nadelfüße müssen zum Passieren eines Schlossdurchgangs nicht in eine gewisse Höhenposition gebracht werden. Die Nutzung der vollen Nadelfußhöhe reduziert den konstruktiven Aufwand und den Verschleiß.

Das Steuerteil bildet eine Art Weiche für die Nadelfüße. Es kann eine paarweise Anordnung und Verschiebung von Steuerteilen vorgesehen sein. Werden für eine Strickschlosskonfiguration mehr als zwei übereinander liegende Schlossdurchgänge benötigt, so können die Steuerteilpaare mehrfach übereinander angeordnet werden.

Auf die Breite mindestens eines der Schlossdurchgänge und damit auf das Spiel der Nadelfüße kann durch die Bewegungsrichtung des Steuerteils Einfluss genommen werden. Wenn das beispielsweise als Winkelstück ausgebildete Steuerteil eine identische Kontur zu den Schlossteilinnenflächen aufweist und in Richtung der Winkelhalbierenden des Winkels zwischen zwei Flächen des Steuerteils bewegt wird, bildet sich ein Schlossdurchgang einer einzigen Breite aus. Wenn eine von der Winkelhalbierenden abweichende Bewegungsrichtung gewählt wird, beispielsweise senkrecht zu einer der Flächen des Steuerteils, bildet sich ein Schlossdurchgang mit einem Abschnitt einer ersten Breite und einem Abschnitt einer hierzu unterschiedlichen zweiten Breite. Ob nun die erste oder die zweite Breite größer ist, richtet sich nach den Flächen des Steuerteils bzw. der Bewegungsrichtung bezüglich der Flächen. Je nach der ausgebildeten Breite werden Nadelfüße enger oder weiter gefasst. Dies wirkt sich auf die Nadelfunktion und den Verschleiß aus.

Eine bevorzugte Ausführungsform der Erfindung ist in der Zeichnung schematisch dargestellt. Es zeigt im Einzelnen:
- **Fig. 1a:**: Schlossteile mit einem Steuerteil zur Bildung eines ersten Schlossdurchgangs;
- **Fig. 1b:**: die Schlossteile mit dem Steuerteil zur Bildung eines zweiten Schlossdurchgangs;
- **Fig. 2a bis 4b**: verschiedene Bewegungsrichtungen des Steuerteils;
- **Fig. 5a, 5b**: einen Teilbereich eines Strickschlosses, welches mit Steuerteilen gemäß der Erfindung ausgestattet ist.

Aus den **Figuren 1a** und **1b** ist ersichtlich, dass mithilfe eines verschiebbaren Steuerteils **1,** welches geradlinig zwischen zwei starr angeordneten Schlossteilen **2** und **3** verschoben wird, zwei örtlich übereinander liegende Schlossdurchgänge **4** und **4'** gebildet werden können. In beiden Schlossdurchgängen 4 und 4' werden die Steuerfüße **6** der Nadeln in derselben Eingriffshöhe erfasst, nämlich in der vollen Fußhöhe.

Der Schlossdurchgang 4 wird auf der einen Seite durch mehrere aneinander gefügte gerade Flächen **21, 11, 12** und **25** bzw. auf der anderen Seite durch mehrere aneinander gefügte gerade Flächen **31, 32** und **33** begrenzt. Der Schlossdurchgang 4' wird auf der einen Seite durch die aneinander gefügten geraden Flächen 21, **22, 23, 24** und 25 bzw. auf der anderen Seite durch die aneinander gefügten geraden Flächen 31, **13, 14, 15, 16** und 33 begrenzt. Jede gerade Fläche verläuft in einem anderen Winkel als die gerade Fläche, an welche sie angefügt wird.

Das Steuerteil 1 ist in der durch die strichpunktierte Gerade **5** dargestellten Bewegungsrichtung so weit in Richtung des Pfeils **V** gemäß Fig. 1a verschoben, dass seine Flächen 13 und 16 an den Kontaktflächen 22 und 25 des Schlossteils 2 anliegen. Der entstandene Schlossdurchgang 4 erhält seine obere Kontur durch die Flächen 11 und 12 des Steuerteils 1 und den Flächen 21 und 25 des Schlossteils 2. Die untere Kontur wird durch die Flächen 31, 32 und 33 des Schlossteils 3 gebildet.

Gemäß Fig. 1b ist das Steuerteil 1 in der durch die strichpunktierte Gerade 5 dargestellten Bewegungsrichtung so weit in Richtung des Pfeils **V'** verschoben, dass seine Flächen 11 und 12 an den Kontaktflächen 31 und 32 des Schlossteils 3 anliegen. Der entstandene Schlossdurchgang 4' erhält seine obere Kontur durch die Flächen 21, 22, 23, 24 und 25 des Schlossteils 2. Die untere Kontur wird durch die Flächen 13, 14, 15 und 16 des Steuerteils 1 und den Flächen 31 und 33 des Schlossteils 3 gebildet.

Die **Figuren 2a bis 4b** veranschaulichen, wie die Lage der Bewegungsrichtung 5 zur Winkelhalbierenden **MS** durch den Winkel zwischen den Flächen **A** und **B** des als Winkelstück ausgebildeten Steuerteils 1 sein muss, um mindestens an einem Abschnitt des Schlossdurchgangs, hier als Nadelkanal **NKA** oder **NKB** bezeichnet, eine genau definierte Weite zu erhalten, an welcher ein minimales Spiel zwischen Nadelfuß und Nadelkanal realisiert ist.

Gemäß **Fig. 2a** liegt das Steuerteil 1 am Schlossteil 2 an, so dass der untere Schlossdurchgang geöffnet ist. Die Flächen **A, A'** und **A"** und auch die Flächen **B, B'** und **B"** sind parallel zueinander angeordnet. Die Flächen A und B, bzw. A' und B', sowie A" und B" sind jeweils unter demselben Winkel zueinander angeordnet. Die Nadelkanalweiten NKA und NKB sollen dieselbe Breite haben. Die Bewegungsrichtung 5 des Steuerteils 1 liegt in der Richtung der Winkelhalbierenden MS des Winkels zwischen den Flächen A und B.

Gemäß **Fig. 2b** ist das Steuerteil 1 in seiner Bewegungsrichtung 5 so weit in Richtung des Pfeils V' verschoben, dass der obere Schlossdurchgang geöffnet ist. Die Weite der Nadelkanäle NKA und NKB ist gleich.

Gemäß **Fig. 3a****,** welche hinsichtlich der Konfiguration im Wesentlichen der Fig. 2a entspricht, wird die Nadelkanalweite NKB bezüglich eines minimalen Spiels zwischen Nadelfuß und Nadelkanal höher gewichtet als die Nadelkanalweite NKA. Die Bewegungsrichtung 5 des Steuerteils 1 entfernt sich von der Winkelhalbierenden MS in Richtung der Senkrechten zur Fläche A. Das Steuerteil 1 wird in einer senkrecht zur Fläche A verlaufenden Richtung verschoben.

Gemäß **Fig. 3b** ist das Steuerteil 1 in seiner Bewegungsrichtung 5 so weit in Richtung des Pfeils V' verschoben, dass der obere Schlossdurchgang geöffnet ist. Der Nadelkanal NKB ist enger als der Nadelkanal NKA.

Gemäß **Fig. 4a****,** welche hinsichtlich der Konfiguration im Wesentlichen der Fig. 2a entspricht, wird die Nadelkanalweite NKA bezüglich eines minimalen Spiels zwischen Nadelfuß und Nadelkanal höher gewichtet als die Nadelkanalweite NKB. Die Bewegungsrichtung 5 des Steuerteils 1 entfernt sich von der Winkelhalbierenden MS in Richtung der Senkrechten zur Fläche B. Das Steuerteil 1 wird in einer senkrecht zur Fläche B verlaufenden Richtung verschoben.

Gemäß **Fig. 4b** ist das Steuerteil 1 in seiner Bewegungsrichtung 5 so weit in Richtung des Pfeils V' verschoben, dass der obere Schlossdurchgang geöffnet ist. Der Nadelkanal NKA ist enger als der Nadelkanal NKB.

Nach **Fig. 5a** wird ein Strickschloss **100** in Richtung des Pfeils **X** verschoben. Auf einer Schlossplatte **20** sind ein Austriebsteil **30** und ein Begrenzungsteil **40** starr befestigt. Nadelsenker **42** und **44** sind, entsprechend dem Stand der Technik, beweglich angeordnet.

Ein den Schlossdurchgang veränderndes Steuerteil **10** ist in seiner Bewegungsrichtung **50** so weit in Richtung des Pfeils **Y** geradlinig verschoben worden, bis es am Nadelsenker 42 zur Anlage kam.

Ein ebenfalls den Schlossdurchgang veränderndes Steuerteil **10'** ist in seiner Bewegungsrichtung **50'** so weit in Richtung des Pfeils **Z** geradlinig verschoben worden, bis es am Nadelsenker 44 zur Anlage kam.

Durch diese Position der Steuerteile 10 und 10' können Nadelfüße **60** von ihrer Grundposition **GP** zum Nadelaustrieb **N1** gebracht werden, welcher durch das Austriebsteil 30 bestimmt wird.

Nach **Fig. 5b** ist das den Schlossdurchgang verändernde Steuerteil 10 in seiner Bewegungsrichtung 50 so weit in Richtung des Pfeils **V'** geradlinig verschoben worden, bis es am Austriebsteil 30 zur Anlage kam.

Das ebenfalls den Schlossdurchgang verändernde Steuerteil 10' ist in seiner Bewegungsrichtung **50'** so weit in Richtung des Pfeils **Z'** geradlinig verschoben worden, bis es am Austriebsteil 30 zur Anlage kam.

Durch diese Position der Steuerteile 10 und 10' können die Nadelfüße 60 von ihrer Grundposition GP zum Nadelaustrieb **N2** gebracht werden, welcher durch die Steuerteile 10 und 10' bestimmt wird.

Wie aus den Figuren 5a und 5b ersichtlich ist, lassen sich mit einem Paar Steuerteile 10 und 10' zwei übereinander liegende Schlossdurchgänge realisieren, in die die Nadelfüße in voller Höhe eingreifen können.

### Bezugszeichen:

- 1: Steuerteil
- 2: Schlossteil
- 3: Schlossteil
- 4: Schlossdurchgang
- 4': Schlossdurchgang
- 6: Steuerfuß
- 11: Fläche
- 12: Fläche
- 13: Fläche
- 14: Fläche
- 15: Fläche
- 16: Fläche
- 21: Fläche
- 22: Fläche
- 23: Fläche
- 24: Fläche
- 25: Fläche
- 31: Fläche
- 32: Fläche
- 33: Fläche

- MS: Winkelhalbierende
- NKA: Nadelkanal
- NBK: Nadelkanal

- A: Fläche
- A': Fläche
- A": Fläche
- B: Fläche
- B': Fläche
- B": Fläche

- 10: Steuerteil
- 10': Steuerteil
- 20: Schlossplatte
- 30: Austriebsteil
- 40: Begrenzungsteil
- 42: Nadelsenker
- 44: Nadelsenker
- 50: Bewegungsrichtung
- 50': Bewegungsrichtung
- 60: Nadelfuß
- 100: Strickschloss

- GP: Grundposition
- N1: Nadelaustrieb
- N2: Nadelaustrieb

## Patentansprüche

1. Strickschloss (100) mit einem von einem Steuerteil (1, 10, 10') und einem Schlossteil (2, 3, 30, 40) begrenzten Schlossdurchgang (4, 4'), wobei mindestens ein Steuerteil (1; 10, 10') zwischen zwei Schlossteilen (2, 3; 30, 40) vorgesehen ist, welches zwischen den Schlossteilen (2, 3; 30, 40) verschiebbar angeordnet ist und den Bereich zwischen den Schlossteilen (2, 3; 30, 40) in einen von mindestens zwei Schlossdurchgängen (4, 4') unterteilt, die beide mit derselben Nadelfußhöhe passiert werden können, **dadurch gekennzeichnet, dass** das Steuerteil (1; 10, 10') von einer ersten Position (Fig. 1a, 2a, 3a, 4a, 5a), in welcher erste Konturflächen (11, 12) des Steuerteils (1; 10, 10') einen ersten Schlossdurchgang (4) mit den Konturflächen (31, 32) eines ersten Schlossteiles (3, 30) bilden, in Richtung erstes Schlossteil (3, 30) in eine zweite Position (Fig. 1b, 2b, 3b, 4b, 5b) so verschiebbar ist, dass zweite Konturflächen (13, 14, 15, 16) des Steuerteils (1; 10, 10') einen zweiten Schlossdurchgang (4') mit den Konturflächen (22, 23, 24, 25) eines zweiten Schlossteiles (2, 40) bilden, während eine erste Konturfläche (11, 12) des Steuerteils (1; 10, 10') an einer Konturfläche (31, 32) des ersten Schlossteils (3, 30) für die Bildung des ersten Schlossdurchgangs (4) anliegt.

2. Strickschloss nach Anspruch 1, **dadurch gekennzeichnet, dass** eine paarweise Anordnung von Steuerteilen (10, 10') vorgesehen ist, die einzeln oder gemeinsam verschiebbar sind..

3. Strickschloss nach einem der vorhergehenden Ansprüche, **dadurch gekennzeichnet, dass** die Schlossdurchgänge (4, 4') durch mehrere aneinander gefügte gerade Flächen der Schlossteile (2 ,3; 30, 40) und des mindestens einen Steuerteils (1; 10, 10') begrenzt werden.

4. Strickschloss nach Anspruch 3, **dadurch gekennzeichnet, dass** das mindestens eine Steuerteil (1) in Richtung der Winkelhalbierenden (MS) des Winkels zwischen zwei Flächen (11, 12; 14, 15) des Steuerteils (1) verschiebbar ist.

5. Strickschloss nach Anspruch 3, **dadurch gekennzeichnet, dass** das mindestens eine Steuerteil (1; 10, 10') in Richtung der Senkrechten zu einer der Flächen (11, 12; 14, 15) des mindestens einen Steuerteils (1; 10, 10') verschiebbar ist.

6. Strickschloss nach Anspruch 3, **dadurch gekennzeichnet, dass** die Bewegungsrichtung des mindestens einen Steuerteils (1; 10, 10') derart wählbar ist, dass mindestens einer der Schlossdurchgänge (4, 4') einen Abschnitt mit einer ersten Breite (NKA) und einen Abschnitt mit einer zweiten Breite (NKB) aufweist.

## Claims

1. Knitting cam-assembly (100) with a through-going cam-assembly channel (4, 4') bounded by a guidance element (1, 10, 10') and a cam-assembly element (2, 3, 30, 40) such that at least one guidance element (1, 10, 10') is provided between the cam-assembly elements (2, 3, 30, 40) and so arranged as to be displaceable between the cam-assembly elements (2, 3, 30, 40) and that the area between the cam-assembly elements (2, 3; 30, 40) is divided into one of at least two through-going cam-assembly channels (4, 4') both of which permit a clear passage when using the same needle height, **characterised in that** the guidance element (1, 10, 10') can be displaced from a first position (Fig. 1a, 2a, 3a, 4a, 5a) in which first contour surfaces (11, 12) of the guidance element (1, 10, 10') together with the contour surfaces (31, 32) of a first cam-assembly element (3, 30) generate a first through-going channel (4) to a second position (Fig. 1b, 2b, 3b, 4b, 5b) in such a manner that moving in the direction of a first cam-assembly element (3, 30) together with the contour surfaces (22, 23, 24, 25) of a second cam-assembly element 2,40), the second contour surfaces (13, 14, 15, 16) of the guidance element (1, 10, 10') generate a second through-going cam-assembly channel (4') while a first contour surface (11, 12) of the guidance element (1, 10, 10') lies against a contour surface (31, 32) of the first cam-assembly element (3, 30) to generate the first through-going channel (4).

2. Knitting cam assembly in accordance with Claim 1, **characterised in that** a paired arrangement of guidance elements (10, 10') is provided so that either one or both of them can be displaced at the same time

3. Knitting cam assembly in accordance with one of the foregoing claims, **characterised in that** the through-going cam channels (4, 4') are bounded by several surfaces of the cam-assembly elements (2, 3, 30, 40) in straight-line parallel contact with one another together with at least one guidance element (1, 10, 10').

4. Knitting cam assembly in accordance with Claim 3, **characterised in that** at least one guidance element (1) can be displaced in the direction of the angle halving (MS) of the angle between the two surfaces (11, 12, 14, 15) of the guidance element 1.

5. Knitting cam assembly in accordance with Claim 3, **characterised in that** the at least one guidance element (1, 10, 10') can be displaced in the direction of the vertical to one of the surfaces (11, 12, 14, 15) of at least one guidance elements(1, 10, 10').

6. Knitting cam assembly in accordance with Claim3, **characterised in that** the movement direction of the at least one guidance element (1, 10, 10') can be selected in such a manner that at least one of the through-going cam-assembly channels (4, 4') exhibits an aperture having a first breadth (NKA) and an aperture having a second breadth (NKB).

## Revendications

1. Came (100) de tricotage comprenant un passage (4, 4') de came délimité par une partie (1, 10, 10') de commande et par une partie (2, 3 ; 30, 40) de came, dans laquelle est prévue entre deux parties (2, 3 ; 30, 40) de came au moins une partie (1, 10, 10') de commande, qui est montée coulissante entre les parties (2, 3 ; 30, 40) de came et qui subdivise la région entre les parties (2, 3 ; 30, 40) de came en l'un d'au moins deux passages (4, 4') de came, dans lesquels peuvent être passés dans tous deux la même hauteur de talon d'aiguille, **caractérisé en ce que** la partie (1 ; 10, 10') de commande peut coulisser d'une première position (figure 1a, 2a, 3a, 4a, 5a), dans laquelle des premières faces (11, 12) de contour de la partie (1 ; 10, 10') de commande forment un premier passage (4) de came avec les faces (31, 32) de contour d'une première partie (3, 30) de came, en allant dans la direction de la première partie (3, 30) de came à une deuxième position (figure 1b, 2b, 3b, 4b, 5b) de manière à ce que des deuxièmes faces (13, 14,15,16) de contour de la partie (1 ; 10, 10') de commande forment un deuxième passage (4') de came avec les faces (22, 23, 24, 25) de contour d'une deuxième partie (2, 40) de came, tandis qu'une première face (11, 12) de contour de la partie (1 ; 10, 10') de commande s'applique à une face (31, 32) de contour de la première partie (3, 30) de came pour la formation du premier passage (4) de came.

2. Came de tricotage suivant la revendication 1, **caractérisé en ce qu'**il est prévu un agencement par paire de parties (10, 10') de commande, qui sont coulissantes individuellement ou conjointement.

3. Came de tricotage suivant l'une quelconques des revendications précédentes, **caractérisé en ce que** les passages (4, 4') de came sont délimités par plusieurs faces rectilignes jointes l'une à l'autre des parties ( 2,3 ; 30, 40) de came et de la au moins une partie (1 ; 10, 10') de commande.

4. Came de tricotage suivant la revendication 3, **caractérisé en ce** la au moins une partie (1) de commande peut coulisser dans la direction de la bissectrice (MS) de l'angle entre deux faces (11, 12 , 14, 15) de la partie (1) de commande.

5. Came de tricotage suivant la revendication 3, **caractérisé en ce que** la au moins une partie (1 ; 10, 10') de commande peut coulisser dans la direction de la perpendiculaire à l'une des faces (11, 12 ; 14, 15) d'au moins une partie (1 ; 10, 10') de commande.

6. Came de tricotage suivant la revendication 3, **caractérisé en ce que** la direction de déplacement de la au moins une partie (1 ; 10, 10') de commande est choisie de manière à ce que au moins l'un des passages (4, 4') de came ait un tronçon ayant une première largeur (NKA) et un tronçon ayant une deuxième largeur (NKB).
